# FASCICULE DE BREVET EUROPEEN

(11) **EP 0 606 027 B1**
(45) Date de publication et mention de la délivrance du brevet: **09.10.1996**
(21) Numéro de dépôt: 93402907.5
(22) Date de dépôt: 01.12.1993
(51) Int. Cl.: F25J 3/04

(54) **Procédé et installation de production d'au moins un produit gazeux sous pression et d'au moins un liquide par distillation d'air**
Lufttrennungsverfahren und Anlage zur Herstellung von wenigstens einem Druckgasprodukt und von wenigstens einer Flüssigkeit
Air distillation process and plant for producing at least a high pressure gaseous product and at least a liquid

(30) Priorité: 05.01.1993 FR 9300035
(43) Date de publication de la demande: 13.07.1994
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Rieth, Norbert, F-75014 Paris (FR)
(74) Mandataire: Mercey, Fiona Susan

(56) Documents cités:
- EP-A- 0 286 314
- EP-A- 0 413 631
- GB-A- 2 252 616

## Description

La présente invention est relative à un procédé de production d'oxygène et/ou d'azote gazeux sous pression et d'au moins un produit liquide au moyen d'une installation comprenant une simple colonne de distillation d'air munie d'un cycle frigorifique à azote dans lequel on comprime l'air à traiter jusqu'à une première pression au moins égale à la pression de la simple colonne, et on surpresse une partie au moins de l'air jusqu'à une haute pression nettement supérieure à la pression de la simple colonne.

Un procédé de ce genre est connu de GB 2.252.616A, dans lequel seulement une partie de l'air est surpressé à une pression plus élevée que celle de la simple colonne. Or le débit surpressé ne se condense pas et est détendu par une turbine avant d'être envoyé à la colonne, d'où un fonctionnement peu efficace des échangeurs.

A cet effet, le procédé suivant l'invention est caractérisé en ce que:
- on condense une fraction de l'air par vaporisation d'oxygène soutiré en cuve de colonne et/ou d'azote liquide soutiré d'un vaporiseur de cuve de colonne et porté(s) par pompage à la pression de vaporisation correspondante, et on récupère l'oxygène et/ou l'azote gazeux sous pression résultants, en tant que produit(s) ;
- on sous-refroidit l'air ainsi condensé, on le détend au voisinage de la pression de la colonne, et on en introduit au moins une partie à un niveau intermédiaire de la colonne ;
- on détend à la pression de la colonne, avec production de travail extérieur, l'air non utilisé pour vaporiser l'oxygène et/ou l'azote liquide, et
- on soutire de l'installation au moins un produit liquide, que l'on écupère en tant que produit.

Suivant des modes particuliers de réalisation de l'invention.
- on utilise une partie de l'air condensé et détendu pour refroidir le condenseur de tête d'une colonne de production d'argon impur couplée à la simple colonne, et on renvoie dans cette dernière l'air gazeux issu de ce condenseur;
- ladite détente avec production de travail extérieur comprend la détente dans une première turbine de l'air non surpressé, et la détente dans une seconde turbine d'une fraction de l'air surpressé ;
- la seconde turbine a une température d'aspiration inférieure à celle de la première turbine ;
- on détend en outre au voisinage de la pression de la simple colonne, avec production de travail extérieur, une partie de l'azote à la haute pression du cycle ;
- la pression de la simple colonne est nettement supérieure à la pression atmosphérique.

L'invention a également pour objet une installation destinée à la mise en oeuvre d'un tel procédé. Cette installation comprend un compresseur principal compressant l'air à traiter jusqu'à une première pression au moins égale à la pression de la simple colonne et des moyens pour surpresser une partie au moins de l'air jusqu'à une haute pression nettement supérieure à la pression de la simple colonne, et est caractérisée en ce qu'elle comprend :
- au moins une pompe soutirant de l'oxygène liquide de la cuve de la colonne et/ou de l'azote liquide d'un vaporiseur de cuve de la colonne et refoulant dans un échangeur de chaleur adapté pour vaporiser ce(s) liquide(s) en condensant de l'air surpressé ;
- des moyens (30, 28) pour récupérer l'oxygène et/ou l'azote gazeux sous pression résultants, en tant que produit(s) ;
- des moyens pour sous-refroidir l'air surpressé condensé et pour en introduire au moins une partie à un niveau intermédiaire de la colonne ;
- au moins une turbine pour détendre au voisinage de la pression de la colonne l'air non utilisé pour vaporiser l'oxygène et/ou l'azote liquide ;
- et des moyens pour soutirer au moins un produit liquide de l'installation et le récupérer en tant que produit.

Le compresseur principal et le compresseur du cycle azote de cette installation peuvent notamment être constitués par une machine unique.

Des exemples de réalisation de l'invention vont maintenant être décrits en regard des dessins annexés, sur lesquels les figures 1 et 2 représentent schématiquement, respectivement, un premier et un second mode de réalisation de l'installation conforme à l'invention.

L'installation représentée à la figure 1 est destinée à produire de l'oxygène gazeux sous pression, de l'azote gazeux sous pression, de l'oxygène liquide et de l'argon. Elle comprend essentiellement : un compresseur principal d'air 1 muni d'un réfrigérant 2 à air atmosphérique ou à eau ; un appareil 3 d'épuration par adsorption ; un ensemble soufflante 4-turbine 5 ayant les deux roues calées sur le même arbre, la soufflante étant également munie d'un réfrigérant 6 à air ou à eau; une ligne d'échange thermique 7; une simple colonne de distillation d'air 9; une colonne 10 de production d'argon impur couplée à la précédente; un sous-refroidisseur 11; des stockages 12 d'azote liquide et 13 d'oxygène liquide sous la pression atmosphérique; des pompes 14 d'oxygène liquide et 15 d'azote liquide; et un compresseur 16 d'azote de cycle frigorifique muni d'un réfrigérant 17 à air ou à eau. La simple colonne 9 comporte un vaporiseur de cuve 18, tandis que la colonne 10 comporte un condenseur de tête 19. L'installation comprend également des vannes de détente 20 à 24.

Pour réduire l'investissement, les compresseurs 1 d'air et 16 d'azote de cycle sont combinés en une machine tournante unique.

En fonctionnement, l'air entrant est comprimé entre 5 et 10 bars en 1, refroidi au voisinage de la température de la température ambiante en 2, épuré en eau et en anhydrique carbonique en 3, et surpressé en totalité en 4 jusqu'à une haute pression de l'ordre de 6,5 à 13 bars.

Après pré-refroidissement au voisinage de la température ambiante en 6, l'air surpressé pénètre au bout chaud de la ligne d'échange thermique 7 et est refroidi jusqu'à une température intermédiaire, où 60 à 80% de son débit sont sortis de la ligne d'échange, turbinés en 5, ce qui les détend sensiblement à la pression de la colonne 9, dite basse pression, comprise entre 1,3 et 2 bars, puis réintroduits dans la ligne d'échange, refroidis jusqu'au bout froid de celle-ci, refroidis de nouveau en 11, et introduits à un niveau intermédiaire dans la colonne 9 via une conduite 25.

La fraction non turbinée de l'air surpressé poursuit son refroidissement et est liquéfiée dans la partie froide de la ligne d'échange. Elle est ensuite sous-refroidie en 11. Une partie de cet air est détendue à la pression de la colonne 9 en 20 et introduite à un niveau intermédiaire de celle-ci, tandis que le reste de cet air est détendu en 21 et alimente le condenseur de tête 19 de la colonne 10, pour y être vaporisé, puis est renvoyé dans la colonne 9 à l'état gazeux.

Le cycle frigorifique à azote de l'installation est alimenté par de l'azote pratiquement pur produit en tête de la colonne 9, partiellement réchauffé en 11 et réchauffé à la température ambiante en 7. Une fraction de cet azote basse pression peut être récupérée en tant que produit via une conduite 26, et le reste est comprimé à une moyenne pression, qui est la haute pression du cycle, par le compresseur 16, puis ramené au voisinage de la température ambiante en 17. Une partie de l'azote moyenne pression peut être récupérée en tant que produit via une conduite 27, et le reste est refroidi jusqu'au bout froid de la ligne d'échange jusqu'au voisinage de son point de rosée, puis est condensé dans le vaporiseur 18 de la colonne 9.

Une partie de l'azote condensé est pompée en 15 à une haute pression de production de l'ordre de 7 à 40 bars, et l'azote liquide sous cette haute pression est vaporisé dans la ligne d'échange thermique par condensation de l'air surpressé, réchauffé à la température ambiante, puis récupéré en tant que produit via une conduite 28. Le reste de l'azote condensé est sous-refroidi en 11, puis, pour partie, détendu en 22 et introduit en reflux au sommet de la colonne 9, et, pour le reste, détendu à la pression atmosphérique en 23 et introduit dans le stockage d'azote liquide 12. En variante, pour limiter le flash dans le stockage 12, ce dernier peut être alimenté à partir d'azote liquide prélevé en tête de la colonne.

Un débit d'azote gazeux impur, constituant le gaz résiduaire de l'installation, est soutiré de la colonne à un niveau compris entre les injections d'azote liquide et d'air liquide, réchauffé en 11 puis en 7 jusqu'à la température ambiante, et évacué via une conduite 29.

De l'oxygène liquide est par ailleurs soutiré de la cuve de la colonne 9, pompé en 14 à la haute pression de production désirée, de l'ordre de 2 à 40 bars, vaporisé dans la partie froide de la ligne d'échange thermique par condensation d'air surpressé, réchauffé à la température ambiante, et récupéré en tant que produit via une conduite 30.

De l'oxygène liquide est en outre soutiré de la cuve de la colonne 9 et, après sous-refroidissement en 11 et détente à la pression atmosphérique en 24, envoyé dans le stockage d'oxygène liquide 13.

La cuve de la colonne 10 est couplée à un niveau intermédiaire de la colonne 9 par deux conduites d'alimentation 31 et de retour 32, et cette colonne 10 produit de l'argon impur via une conduite 33.

L'installation de la Figure 2 ne diffère de celle de la Figure 1 que par les points suivants.

D'une part, l'installation ne comporte pas de colonne auxiliaire 10, de sorte que la totalité de l'air liquéfié dans la ligne d'échange thermique est, après sous-refroidissement en 11 puis détente en 20, injecté dans la simple colonne 9.

D'autre part, le circuit d'air entrant comporte deux soufflantes 4 et 4A en série, avec leurs réfrigérants à air ou à eau respectifs 6 et 6A, et deux turbines de détente d'air 5 et 5A, couplées respectivement aux deux soufflantes.

Dans cette variante, 30 à 40% du débit d'air entrant sont introduits au bout chaud de la ligne d'échange thermique 7 sans surpression, refroidis jusqu'à une première température intermédiaire T1, sortis de la ligne d'échange, turbinés en 5 sensiblement jusqu'à la pression de la colonne 9, réintroduits dans la ligne d'échange, et refroidis jusqu'au bout froid de celle-ci, d'où ils sortent via une conduite 31.

Les 60 à 70% restant de l'air entrant sont surpressés en 4 puis en 4A, jusqu'à une pression de l'ordre de 6,5 à 13 bars, puis introduits au bout chaud de la ligne d'échange. Ils sont refroidis jusqu'à une seconde température intermédiaire T2 inférieure à T1, température à laquelle 60 à 70% de ce débit sont sortis de la ligne d'échange et turbinés en 5A, d'où ils sortent sensiblement à la pression de la colonne 9 via une conduite 32.

Les conduites 31, 32 se rejoignent en une conduite 33. L'air véhiculé par cette dernière est de nouveau refroidi en 11 puis injecté dans la colonne, comme précédemment, via la conduite 25.

L'air surpressé non turbiné en 5A poursuit son refroidissement dans la partie froide de la ligne d'échange, où il est liquéfié par vaporisation d'oxygène liquide et d'azote liquide haute pression comme précédemment.

Enfin, un débit d'azote gazeux haute pression du cycle à azote est sorti de la ligne d'échange à une température intermédiaire, détendu à la basse pression du cycle, qui est sensiblement la pression de la colonne 9, dans une turbine 34 munie d'un frein 35, et réinjecté dans la conduite d'azote basse pression du cycle au bout froid de la ligne d'échange.

La présence des deux turbines d'air 5 et 5A améliore les performances de l'installation, tandis que la turbine d'azote 34 permet d'augmenter sa production de liquide (oxygène liquide et/ou azote liquide).

## Revendications

1. Procédé de production d'oxygène et/ou d'azote gazeux sous pression et d'au moins un produit liquide au moyen d'une installation comprenant une simple colonne (9) de distillation d'air munie d'un cycle frigorifique à azote, dans lequel on comprime l'air à traiter (en 1) jusqu'à une première pression au moins égale à la pression de la simple colonne ; on surpresse (en 4 ; 4, 4A) une partie au moins de l'air jusqu'à une haute pression nettement supérieure à la pression de la simple colonne, caractérisé en ce que :
- on condense (en 7) une fraction de cet air par vaporisation d'oxygène soutiré en cuve de colonne et/ou d'azote liquide soutiré d'un vaporiseur (18) en cuve de colonne et porté(s) par pompage (en 14, 15) à la pression de vaporisation correspondante, et on récupère (en 30, 28) l'oxygène et/ou l'azote gazeux sous pression résultants, en tant que produit(s) ;
- on sous-refroidit (en 11) l'air ainsi condensé, on le détend au voisinage de la pression de la colonne (en 20, 21), et on introduit au moins une partie à un niveau intermédiaire de la colonne ;
- on détend à la pression de la colonne, avec production de travail extérieur (5, 5A), l'air non utilisé pour vaporiser l'oxygène et/ou l'azote liquide, et
- on soutire de l'installation au moins un produit liquide, que l'on récupère en tant que produit,

2. Procédé selon la revendication 1, caractérisé en ce qu'on utilise une partie de l'air condensé et détendu (en 21) pour refroidir un condenseur de tête (19) d'une colonne de production d'argon impur (10) couplée à la simple colonne (9), et on renvoie dans cette dernière l'air gazeux issu de ce condenseur.

3. Procédé selon l'une quelconque des revendications 1 et 2, caractérisé en ce que ladite détente avec production de travail extérieur (5, 5A) comprend la détente dans une première turbine (5) de l'air non surpressé, et la détente dans une seconde turbine (5A) d'une fraction de l'air surpressé.

4. Procédé selon la revendication 3, caractérisé en ce que la seconde turbine (5A) a une température d'aspiration inférieure à celle de la première turbine (5).

5. Procédé selon l'une quelconque des revendications 1 à 4, caractérisé en ce qu'on détend en outre au voisinage de la pression de la simple colonne (9), avec production de travail extérieur (en 34), une partie de l'azote à la haute pression du cycle.

6. Procédé selon l'une quelconque des revendications 1 à 5, caractérisé en ce que la pression de la simple colonne (9) est nettement supérieure à la pression atmosphérique.

7. Installation de production d'oxygène et/ou d'azote gazeux sous pression et d'au moins un produit liquide au moyen d'une simple colonne (9) de distillation d'air munie d'un cycle frigorifique à azote avec un compresseur (16), comprenant un compresseur principal (1) compressant l'air à traiter jusqu'à une première pression au moins égale à la pression de la simple colonne ; des moyens (4; 4, 4A) pour surpresser une partie au moins de l'air jusqu'à une haute pression nettement supérieure à la pression de la simple colonne, caractérisée en ce qu'elle comprend :
- au moins une pompe (14, 15) soutirant de l'oxygène liquide de la cuve de la colonne et/ou de l'azote liquide d'un vaporiseur de cuve (18) de la colonne et refoulant dans un échangeur de chaleur (7) adapté pour vaporiser ce(s) liquide(s) en condensant de l'air surpressé ;
- des moyens (30, 28) pour récupérer l'oxygène et/ou l'azote gazeux sous pression résultants, en tant que produit(s) ;
- des moyens (11) pour sous-refroidir l'air surpressé condensé et pour en introduire au moins une partie à un niveau intermédiaire de la colonne ;
- au moins une turbine (5 ; 5, 5A) pour détendre au voisinage de la pression de la colonne l'air non utilisé pour vaporiser l'oxygène et/ou l'azote liquide ; et des moyens (12, 13) pour soutirer au moins un produit liquide de l'installation et le récupérer en tant que produit,

8. Installation selon la revendication 7, caractérisée en ce qu'elle comprend en outre une colonne (10) de production d'argon impur couplée à la simple colonne (9) et équipée d'un condenseur de tête (19), des moyens pour alimenter ce condenseur avec une partie de l'air surpressé sous-refroidi, et des moyens pour renvoyer dans la simple colonne l'air gazeux issu de ce condenseur.

9. Installation selon la revendication 7 ou 8, caractérisée en ce qu'elle comprend une première turbine (5) de détente d'au moins une fraction de l'air non surpressé, et une seconde turbine (5A) de détente d'une fraction de l'air surpressé.

10. Installation selon la revendication 9, caractérisée en ce que la seconde turbine (5A) a une température d'aspiration inférieure à celle de la première turbine (5).

11. Installation selon l'une quelconque des revendications 7 à 10, caractérisée en ce qu'elle comprend en outre une troisième turbine (34) de détente au voisinage de la pression de la simple colonne (9) d'une partie de l'azote à la haute pression du cycle.

12. Installation selon l'une quelconque des revendications 8 à 11, caractérisée en ce que le compresseur principal (1) et le compresseur (16) du cycle frigorifique à azote sont constitués par une machine unique.

## Patentansprüche

1. Verfahren zur Herstellung gasförmigen Sauerstoffs und/oder Stickstoffs unter Druck und zumindest eines flüssigen Produkts mittels einer Vorrichtung, die eine mit einem Stickstoffkühlkreis versehene Einfachkolonne (9) zur Destillation von Luft umfaßt, bei dem (bei 1) die zu verarbeitende Luft auf einen ersten Druck, der zumindest gleich dem Druck der Einfachkolonne ist, verdichtet wird; und (bei 4; 4, 4A) zumindest ein Teil der Luft auf einen hohen Druck, der deutlich größer als der Druck der Einfachkolonne ist, nachverdichtet wird, dadurch gekennzeichnet, daß:
- ein Teil dieser Luft durch Verdampfen von am Sumpf der Kolonne entnommenem Sauerstoff und/oder aus einem Verdampfer (18) im Sumpf der Kolonne entnommenem Stickstoff, der/die durch Pumpen (bei 14, 15) auf den entsprechenden Verdampfungsdruck gebracht wurde(n), (bei 7) kondensiert wird und (bei 30, 28) der resultierende, gasförmige Sauerstoff und/oder Stickstoff als Produkt(e) gewonnen wird bzw. werden;
- die so kondensierte Luft (bei 11) unterkühlt wird, (bei 20, 21) etwa auf den Kolonnendruck entspannt wird und zumindest ein Teil auf einem Zwischenniveau der Kolonne eingeleitet wird;
- die nicht zum Verdampfen des flüssigen Sauerstoffs und/oder des flüssigen Stickstoffs verwendete Luft unter Erzeugung externer Arbeit auf den Kolonnendruck entspannt wird; und
der Vorrichtung zumindest ein flüssiges Produkt, welches als Produkt gewonnen wird, entnommen wird.

2. Verfahren nach Anspruch 1, dadurch gekennzeichnet, daß ein Teil der kondensierten und (bei 21) entspannten Luft dazu verwendet wird, einen Kopfkondensator (19) einer Kolonne (10) zur Herstellung von Rohargon, die mit der Einfachkolonne (9) verbunden ist, zu kühlen, und daß die aus diesem Kondensator austretende, gasförmige Luft in diese letztgenannte zurückgeleitet wird.

3. Verfahren nach einem der Ansprüche 1 oder 2, dadurch gekennzeichnet, daß die externe Arbeit erzeugende Entspannung die Entspannung in einer ersten Turbine (5) für nicht nachverdichtete Luft und die Entspannung in einer zweiten Turbine (5A) für einen Teil der nachverdichteten Luft umfaßt.

4. Verfahren nach Anspruch 3, dadurch gekennzeichnet, daß die zweite Turbine (5A) eine Ansaugtemperatur hat, die kleiner ist als die der ersten Turbine (5).

5. Verfahren nach einem der Ansprüche 1 bis 4, dadurch gekennzeichnet, daß außerdem ein Teil des Stickstoffs mit dem hohen Zyklusdruck unter Erzeugung externer Arbeit (bei 34) etwa auf den Druck der Einfachkolonne (9) entspannt wird.

6. Verfahren nach einem der Ansprüche 1 bis 5, dadurch gekennzeichnet, daß der Druck der Einfachkolonne (9) deutlich größer ist als der atmosphärische Druck.

7. Vorrichtung zur Herstellung gasförmigen Sauerstoffs und/oder Stickstoffs unter Druck und zumindest eines flüssigen Produkts mittels einer einfachen, mit einem Stickstoffkühlkreis mit einem Verdichter (16) versehenen Kolonne (9) zur Destillation von Luft, die einen Hauptverdichter (1), der die zu verarbeitende Luft auf einen ersten Druck, der zumindest gleich dem Druck der Einfachkolonne ist, verdichtet, und Mittel (4; 4, 4A) zum Nachverdichten zumindest eines Teils der Luft auf einen hohen Druck, der deutlich größer ist als der Druck der Einfachkolonne, umfaßt, gekennzeichnet durch:
- zumindest eine Pumpe (14, 15), die flüssigen Sauerstoff aus dem Sumpf der Kolonne und/oder flüssigen Stickstoff aus einem im Sumpf der Kolonne angeordneten Verdampfer (7) entnimmt und diese Flüssigkeit(en) durch Kondensieren der nachverdichteten Luft in einem zum Verdampfen geeigneten Wärmetauscher (7) ansammelt;
- Mittel (30, 28) zum Gewinnen des resultierenden, gasförmigen Stickstoffs und/oder Sauerstoffs als Produkt(e);
- Mittel (11) zum Unterkühlen der nachverdichteten, kondensierten Luft sowie zum Einleiten zumindest eines Teils auf einem Zwischenniveau der Kolonne;
- zumindest eine Turbine (5; 5, 5A) zum Entspannen der nicht verwendeten Luft etwa auf den Kolonnendruck, um den flüssigen Sauerstoff und/oder Stickstoff zu verdampfen; und
- Mittel (12, 13) zum Entnehmen zumindest eines flüssigen Produkts aus der Vorrichtung und zum Gewinnen desselben als Produkt.

8. Vorrichtung nach Anspruch 7, gekennzeichnet durch eine Kolonne (10) zur Herstellung von Rohargon, die mit der Einfachkolonne (9) gekoppelt und mit einem Kopfkondensator (19) versehen ist, Mittel zum Speisen dieses Kondensators mit einem Teil der nachverdichteten, unterkühlten Luft, und Mittel zum Rückleiten der aus diesem Kondensator austretenden, gasförmigen Luft in die Einfachkolonne.

9. Vorrichtung nach einem der Ansprüche 7 oder 8, gekennzeichnet durch eine erste Turbine (5) zur Entspannung zumindest eines Teils der nicht nachverdichteten Luft, und eine zweite Turbine (5A) zur Entspannung eines Teils der nachverdichteten Luft.

10. Vorrichtung nach Anspruch 9, dadurch gekennzeichnet, daß die zweite Turbine (5A) eine Ansaugtemperatur hat, die kleiner ist als die der ersten Turbine (5).

11. Vorrichtung nach einem der Ansprüche 7 bis 10, gekennzeichnet durch eine dritte Turbine (34) zur Entspannung eines Teils des Stickstoffs mit dem hohen Zyklusdruck etwa auf den Druck der Einfachkolonne (9).

12. Vorrichtung nach einem der Ansprüche 8 bis 11, dadurch gekennzeichnet, daß der Hauptverdichter (1) und der Verdichter (16) des Stickstoffkühlkreises aus einer einzigen Maschine bestehen.

## Claims

1. Process for producing gaseous oxygen and/or nitrogen under pressure and at least one liquid product by means of an installation comprising a single air distillation column (9) provided with a cooling cycle using nitrogen, wherein the air to be treated is compressed (in 1) to a first pressure at least equal to the pressure of the single column; at least part of the air is compressed (in 4; 4, 4A) to a high pressure markedly greater than the pressure of the single column, characterized in that :
- a fraction of this air is condensed (in 7) by vaporizing oxygen withdrawn from the vessel of the column and/or liquid nitrogen withdrawn from a vaporizer (18) in the vessel of the column and brought by pumping (in 14, 15) to the corresponding vaporization pressure, and the resulting gaseous oxygen and/or nitrogen is/are recovered (in 30, 28) under pressure as a product or products;
- the air thus condensed is sub-cooled (in 11), is expanded to approximately the column pressure (in 20, 21), and at least part is introduced at an intermediate level of the column;
- the air not used to vaporize the liquid air and/or nitrogen is expanded to the column pressure, with production of external work (5, 5A) ;
- at least one liquid product is withdrawn from the installation and is recovered as a product.

2. Process according to claim 1, characterized in that part of the condensed air is used and expanded (in 21) to cool a head condenser (19) of a column for producing impure argon (10) coupled to the single column (9), and the gaseous air coming from this condenser is returned to the single column.

3. Process according to either of claims 1 or 2, characterized in that the said expansion with production of external work (5, 5A) comprises expansion of the non-compressed air in a first turbine (5), and the expansion of a fraction of the compressed air in a second turbine (5A).

4. Process according to claim 3, characterized in that the second turbine (5A) has an intake temperature less than that of the first turbine (5).

5. Process according to any one of claims 1 to 4, characterized in that in addition part of the nitrogen at the high pressure of the cycle is expanded to approximately the pressure of the single column (9), with production of external work (in 34).

6. Process according to any one of claims 1 to 5, characterized in that the pressure of the single column (9) is markedly greater than atmospheric pressure.

7. Installation for the production of gaseous oxygen and/or nitrogen under pressure and at least one liquid product by means of a single air distillation column (9) provided with a cooling cycle using nitrogen with a compressor (16), comprising a principal compressor (1) compressing the air to be treated to a first pressure at least equal to the pressure of the single column; means (4; 4, 4A) for compressing at least part of the air to a high pressure markedly greater than the pressure of the single column, characterized in that it comprises :
- at least one pump (14, 15) withdrawing liquid oxygen from the vessel of the column and/or liquid nitrogen from the vessel vaporizer (18) of the column and forcing it into a heat exchanger (7) capable of vaporizing this liquid or these liquids by condensing the compressed air;
- means (30, 28) for recovering the resulting gaseous oxygen and/or nitrogen under pressure, as a product or products;
- means (11) for sub-cooling the compressed condensed air and for introducing at least part at an intermediate level of the column;
- at least one turbine (5; 5, 5A) for expanding the air not used for vaporizing the liquid air and/or nitrogen to approximately the pressure of the column; and means (12, 13) for withdrawing at least one liquid product from the installation and for recovering it as a product.

8. Installation according to claim 7, characterized in that it comprises in addition a column (10) for producing impure argon coupled to the single column (9) and provided with a head condenser (19), means for feeding this condenser with part of the sub-cooled compressed air, and means for returning gaseous air coming from this condenser into the simple column.

9. Installation according to claim 7 or 8, characterized in that it comprises a first turbine (5) for expanding at least a fraction of the non-compressed air, and a second turbine (5A) for expanding a fraction of the compressed air.

10. Installation according to claim 9, characterized in that the second turbine (5A) has an intake temperature less than that of the first turbine (5).

11. Installation according to any one of claims 7 to 10, characterized in that it comprises in addition a third turbine (34) for expanding part of the nitrogen at the high pressure of the cycle to approximately the pressure of the single column (9).

12. Installation according to any one of claims 8 to 11, characterized in that the principal compressor (1) and the compressor (16) of the cooling cycle using nitrogen consist of a single machine.
